# EUROPÄISCHE PATENTSCHRIFT

(11) **EP 0 982 544 B1**
(45) Veröffentlichungstag und Bekanntmachung des Hinweises auf die Patenterteilung: **18.06.2003**
(21) Anmeldenummer: 98810851.0
(22) Anmeldetag: 27.08.1998
(51) Int. Cl.: F23M 9/02, F23C 7/02

(54) **Brenneranordnung für eine Gasturbine**
Burner arrangement for a gas turbine
Brûleur pour une turbine à gaz

(43) Veröffentlichungstag der Anmeldung: 01.03.2000
(73) Patentinhaber: ALSTOM (Switzerland) Ltd, 5401 Baden (CH)
(72) Erfinder: Fischer, Jochem, 5415 Nussbaumen (CH); Keller, Jakob, Prof. Dr., 5610 Wohlen (CH); Müller, Ulf Christian, 5416 Kirchdorf (CH); Reiss, Frank, 79787 Lauchringen (DE); Schiessel, Pirmin, 5424 Unterehrendingen (CH)

(56) Entgegenhaltungen:
- EP-A- 0 252 315
- EP-A- 0 692 675
- EP-A- 0 742 411
- DE-A- 4 436 728
- FR-A- 2 422 904
- PATENT ABSTRACTS OF JAPAN vol. 017, no. 671 (M-1525), 10. Dezember 1993 & JP 05 223109 A (HITACHI LTD), 31. August 1993

## Beschreibung

### TECHNISCHES GEBIET

Die vorliegende Erfindung bezieht sich auf das Gebiet der Gasturbinentechnik. Sie betrifft eine Brenneranordnung für eine Gasturbine, welche Brenneranordnung einen von einem Gehäuse umschlossenen Innenraum umfasst, in welchem Innenraum wenigstens ein Brenner angeordnet ist, und in welchen Innenraum durch wenigstens zwei Düsenöffnungen entgegen der Strömungsrichtung des Brenners und entlang der Innenwand des Gehäuses jeweils ein Strahl eines gasförmigen Mediums, insbesondere Luft, eingedüst wird, welche Strahlen durch die Innenwand geführt aus entgegengesetzten Richtungen aufeinandertreffen und sich zu einer senkrecht von der Innenwand abströmenden Sekundärströmung vereinigen.

Eine solche Brenneranordnung ist z.B. aus der Druckschrift EP-A2-0 692 675 (siehe z.B. die dortige Fig. 1), oder aus der Druckschrift FR-A-2 422 904 bekannt.

### STAND DER TECHNIK

In der eingangs genannten Druckschrift ist (z.B. in der dortigen Fig. 1) ein Doppelkegelbrenner einer Gasturbine dargestellt, dem über eine Brennstofflanze Brennstoff zugeführt wird. Der Brenner ist im Innenraum eines haubenartigen Gehäuses untergebracht. In das Gehäuse strömt entgegen der Strömungsrichtung des Brenners oberhalb und unterhalb des Brenners Hauptbrennerluft ein, wird von der Innenwand des Gehäuses umgelenkt und tritt dann in den Brenner ein, um dort mit dem Brennstoff vermischt zu werden.

Eine solche Strömung in einem Gehäuse, welche durch das Aufeinandertreffen zweier oder mehrerer aus entsprechenden Düsenöffnungen in das Gehäuse eintretenden Strahlen (Jets) entsteht, ist im Allgemeinen ausserordentlich empfindlich gegenüber Schwankungen des Gesamtdrucks der Strahlen. Dies kann anhand der Fig. 1 verdeutlicht werden. In der Strömungsanordnung 10 nach Fig. 1 werden in einen Innenraum 11, der von einer (in diesem Beispiel halbkreisförmig gebogenen) Begrenzungswand 12 begrenzt wird, auf zwei gegenüberliegenden Seiten durch entsprechende Düsenöffnungen 13, 14 zwei Strahlen 15, 16 eingedüst, die - durch die Begrenzungswand 12 geführt - an einem Auftreffpunkt 18 aufeinandertreffen und sich dort zu einer Sekundärströmung 17 vereinigen, die senkrecht zur Begrenzungswand ins Innere des Innenraums 11 gerichtet ist.

Am Auftreffpunkt 18 geht die Geschwindigkeit der Strahlen 15, 16 auf Null. Weil die Wandstromlinien der beiden Strahlen 15 und 16 im Staupunkt 18 zusammentreffen, müssen dort auch die Gesamtdrücke der Strahlen 15 und 16 übereinstimmen. Da die Reibung an der Begrenzungswand 12 typischerweise nicht zu einer schnellen Aenderung des Gesamtdruckes führt, wird der Auftreffpunkt 18 regelmässig in der Nähe einer der beiden Düsenöffnungen 13, 14 liegen, welche die Strahlen 13, 14 erzeugen. Im Extremfall kann sogar einer der Strahlen 15, 16 die Düsenöffnung blockieren, die den anderen Strahl erzeugen soll. Selbst in den Fällen, in denen die Gesamtdrücke der beiden Strahlen nahezu gleich sind, weicht die Lage des Auftreffpunktes üblicherweise stark von der Symmetrieebene ab, die zwischen den beiden Düsenöffnungen verläuft.

Diese Instabilität und Unbestimmtheit derartiger Gehäuseströmungen wirkt sich auch bei einer Brenneranordnung 20 aus, wie sie in Fig. 2 dargestellt ist. Der Brenner 21 (in diesem Fall ein Doppelkegelbrenner bekannter Bauart) ist in einer Symmetrieebene 19 liegend in einem Gehäuse 23 untergebracht. Der Brenner 21 öffnet sich nach links in eine Brennkammer 33; von rechts wird er über eine Brennstoffzufuhr 32 mit Brennstoff versorgt. Zwischen der Brennkammer 33 und dem Gehäuse 23 sind oben und unten Düsenöffnungen 24 und 25 ausgebildet, durch welche Verbrennungsluft (aus dem Kompressor der Gasturbine) in Form von Strahlen 26, 27 in den von Gehäuse 23 umschlossenen Innenraum 22 eingedüst wird. Die Strahlen 26, 27 strömen an der Innenwand 23a des Gehäuses 23 entlang aufeinander zu und vereinigen sich nach dem Aufeinandertreffen zu einer Sekundärströmung 28, die zum Brenner 21 hin strömt und in den Brenner 21 seitlich eintritt. Wie in Fig. 2 angedeutet, liegt der Auftreffpunkt und damit auch die Sekundärströmung in der Regel an einem wechselnden, nicht vorherbestimmbaren Punkt ausserhalb der Symmetrieebene, der sich durch geometrische Störungen in der Anordnung und Druckschwankungen schnell ändern kann. Hierdurch wird der gleichmässige Betrieb des Brenners 21 unter stabilen Brennbedingungen erheblich beeinträchtigt.

### DARSTELLUNG DER ERFINDUNG

Es ist daher Aufgabe der Erfindung, eine Brenneranordnung zu schaffen, bei der sich stabile, von geometrischen Abweichungen und Druckschwankungen im wesentlichen unbeeinflusste Strömungsverhältnisse der eingedüsten Verbrennungsluft einstellen.

Die Aufgabe wird bei einer Brenneranordnung der eingangs genannten Art dadurch gelöst, dass zur Festlegung des Auftreffpunktes der Strahlen eine im Strömungsweg der Strahlen angeordnete, im wesentlichen senkrecht zur Innenwand stehenden Trennplatte vorgesehen ist. Die beiden Strahlen treffen von beiden Seiten auf die fest montierte Trennplatte auf und werden parallel zur Trennplatte in den Innenraum umgelenkt, wo sie sich hinter der Trennplatte zu einer Sekundärströmung vereinigen, die parallel zur Trennplatte strömt.

Je nach Anordnung der Trennplatte kann die Sekundärströmung an unterschiedlichen Stellen des Gehäuses und mit unterschiedlichen Richtungen erzeugt werden. Eine bevorzugte Ausführungsform der Erfindung ist jedoch dadurch gekennzeichnet, dass der Brenner innerhalb des Gehäuses in einer Symmetrieebene angeordnet ist, dass die Düsenöffnungen symmetrisch zu der Symmetrieebene angeordnet sind, und dass die Trennplatte in der Symmetrieebene liegt.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: In einer schematischen Darstellung eine prinzipielle Strömungsanordnung mit zwei wandgeführten, in einem Auftreffpunkt aufeinandertreffenden Strömungen;
- Fig. 2: eine schematische Darstellung einer Brenneranordnung mit innerhalb eines Gehäuses geführten Strahlen (Jets) von Verbrennungsluft nach dem Stand der Technik;
- Fig. 3: ein erstes bevorzugtes Ausführungsbeispiel einer Brenneranordnung nach der Erfindung mit einer direkt am Gehäuse befestigten Trennplatte; und
- Fig. 4A,B: ein zweites bevorzugtes Ausführungsbeispiel einer Brenneranordnung nach der Erfindung mit einem auswechselbaren Brenner in Seitenansicht (Fig. 4A), bei welcher Brenneranordnung die Trennplatte an einer Abdeckung einer Zugangsöffnung für den Brenner befestigt ist (Draufsicht auf die Abdeckung mit der Trennplatte in Fig. 4B).

### WEGE ZUR AUSFÜHRUNG DER ERFINDUNG

Ausgehend von der Darstellung aus Fig. 2 ist in Fig. 3 ein erstes bevorzugtes Ausführungsbeispiel der Brenneranordnung nach der Erfindung wiedergegeben. Gleiche Teile der Anordnung sind dabei mit denselben Bezugszeichen versehen wie in Fig. 2. Wesentlich für die Erfindung ist das Einfügen einer Trennplatte 29 in die Brenneranordnung. Die Trennplatte 29 liegt im Ausführungsbeispiel der Fig. 3 in der Symmetrieebene 19 und ist daher nur von der Seite zu sehen. Die Trennplatte 29 steht senkrecht auf der Innenwand 23a des Gehäuses 23 und ist an dieser Stelle vorzugsweise fest an der Innenwand 23a montiert, z.B. angeschweisst oder angeschraubt. Sie steht gleichzeitig senkrecht zu den an dieser Stelle von beiden Seiten auf die Trennplatte 29 auftreffenden Strahlen 26 und 27. Durch die Wirkung der Trennplatte 29 bilden sich an dem durch die Trennplatte 29 definierten Ort zwei Teilströmungen 28a und 28b, die an der Trennplatte 29 entlang in das Innere des Innenraumes 22 strömen und sich am Ende der Trennplatte 29 zu einer Sekundärströmung 28 vereinigen. Durch die erfindungsgemässe Trennplatte 29 wird so an einer definierten Stelle des Gehäuses 23, insbesondere in der Symmetrieebene 19, eine Sekundärströmung definierter Richtung erzeugt, die auf den Brenner 21 symmetrisch von hinten auftrifft und auch bei Aenderungen der übrigen Geometrie oder der Drücke ihre Konfiguration im wesentlichen beibehält. Auf diese Weise werden sehr stabile Verhältnisse beim Betrieb des Brenners erreicht.

Wenn - wie dies in Fig. 3 vorausgesetzt ist - ein Brenner 21 fest in das Gehäuse 23 eingebaut ist, kann die Trennplatte 29 ohne Schwierigkeiten direkt an der Innenwand 23a des Gehäuses 23 befestigt werden. Wenn beispielsweise mehrere Brenner nebeneinander auswechselbar in dem Gehäuse 23 angeordnet sind, und diese Brenner 21 gemäss Fig. 4A und B durch eine Zugangsöffnung 31 im Gehäuse 23 einschiebbar bzw. herausziehbar ausgebildet sind, wobei die Zugangsöffnung 31 durch eine entsprechende (scheibenförmige) Abdeckung verschliessbar ist, kann die Trennplatte 29 mit Vorteil an der Innenseite der Abdeckung 30 angeordnet und befestigt werden.

Die Wirkung derartiger Trennplatten bei der Stabilisierung und Vergleichmässigung der Verbrennungsluftströmung konnte experimentell bei Gasturbinen der Anmelderin vom Typ GT13E2 bestätigt werden.

### BEZUGSZEICHENLISTE

- 10: Strömungsanordnung
- 11: Innenraum
- 12: Begrenzungswand
- 13,14: Düsenöffnung
- 15,16: Strahl
- 17: Sekundärströmung
- 18: Auftreffpunkt
- 19: Symmetrieebene
- 20: Brenneranordnung
- 21: Brenner
- 22: Innenraum
- 23: Gehäuse
- 23a: Innenwand (Gehäuse)
- 24,25: Düsenöffnung
- 26,27: Strahl
- 28: Sekundärströmung
- 28a,b: Teilströmung
- 29: Trennplatte
- 30: Abdeckung
- 31: Zugangsöffnung
- 32: Brennstoffzufuhr
- 33: Brennkammer

## Patentansprüche

1. Brenneranordnung (20) für eine Gasturbine, welche Brenneranordnung (20) einen von einem Gehäuse (23) umschlossenen Innenraum (22) umfasst, in welchem Innenraum (22) wenigstens ein Brenner (21) angeordnet ist, und in welchen Innenraum (22) durch wenigstens zwei Düsenöffnungen (24, 25) entgegen der Strömungsrichtung des Brenners (21) und entlang der Innenwand (23a) des Gehäuses (23) jeweils ein Strahl (26, 27) eines gasförmigen Mediums, insbesondere Luft, eingedüst wird, welche Strahlen (26, 27) durch die Innenwand (23a) geführt aus entgegengesetzten Richtungen aufeinandertreffen und sich zu einer senkrecht oder quasi-senkrecht von der Innenwand (23a) abströmenden Sekundärströmung (28) vereinigen, **dadurch gekennzeichnet, dass** zur Festlegung des Auftreffpunktes der Strahlen (26, 27) eine im Strömungsweg der Strahlen (26, 27) angeordnete, im wesentlichen senkrecht zur Innenwand (23a) stehenden Trennplatte (29) vorgesehen ist.

2. Brenneranordnung nach Anspruch 1, **dadurch gekennzeichnet, dass** der Brenner (21) innerhalb des Gehäuses (23) in einer Symmetrieebene (19) angeordnet ist, dass die Düsenöffnungen (24, 25) symmetrisch zu der Symmetrieebene (19) angeordnet sind, und dass die Trennplatte (29) in der Symmetrieebene (19) liegt.

3. Brenneranordnung nach einem der Ansprüche 1 und 2, **dadurch gekennzeichnet, dass** die Trennplatte (29) direkt am Gehäuse (23) befestigt ist.

4. Brenneranordnung nach einem der Ansprüche 1 und 2, **dadurch gekennzeichnet, dass** der Brenner (21) innerhalb des Gehäuses (23) auswechselbar ausgebildet ist, dass im Gehäuse (23) eine Zugangsöffnung (31) zum Herausziehen bzw. Hineinstecken des Brenners (21) vorgesehen ist, welche Zugangsöffnung (31) durch eine Abdeckung (30) verschliessbar ist, und dass die Trennplatte (29) an der Abdeckung (30) befestigt ist.

5. Brenneranordnung nach Anspruch 1, **dadurch gekennzeichnet, dass** die aufeinandertreffenden Strahlen (26, 27) radial oder quasi-radial von der Innenwand (23a) die Sekundärströmung (28) bilden.

6. Brenneranordnung nach Anspruch 1, **dadurch gekennzeichnet, dass** die stehende Trennplatte (29) radial oder quasi-radial verläuft.

## Claims

1. Burner arrangement (20) for a gas turbine, which burner arrangement (20) comprises an inner space (22) enclosed by a casing (23), in which inner space (22) at least one burner (21) is arranged, and into which inner space (22) in each case a jet (26, 27) of a gaseous medium, in particular air, is sprayed through at least two nozzle openings (24, 25) against the direction of flow of the burner (21) and along the inner wall (23a) of the casing (23), which jets (26, 27), guided by the inner wall (23a), strike one another from opposite directions and combine to form a secondary flow (28) flowing off perpendicularly or quasi-perpendicularly from the inner wall (23a), **characterized in that**, to establish the impingement point of the jets (26, 27), a dividing plate (29) arranged in the flow path of the jets (26, 27) and disposed essentially perpendicularly to the inner wall (23a) is provided.

2. Burner arrangement according to Claim 1, **characterized in that** the burner (21) is arranged inside the casing (23) in a plane of symmetry (19), **in that** the nozzle openings (24, 25) are arranged symmetrically to the plane of symmetry (19), and **in that** the dividing plate (29) lies in the plane of symmetry (19).

3. Burner arrangement according to either of Claims 1 or 2, **characterized in that** the dividing plate (29) is fastened directly to the casing (23).

4. Burner arrangement according to either of Claims 1 or 2, in that the burner (21) is designed to be interchangeable inside the casing (23), **characterized in that** an access opening (31) for pulling out the burner (21) and/or for inserting the burner (21) is provided in the casing (23), which access opening (31) can be closed by a cover (30), and **in that** the dividing plate (29) is fastened to the cover (30).

5. Burner arrangement according to Claim 1, **characterized in that** the jets (26, 27) striking one another form the secondary flow (28) radially or quasi-radially from the inner wall (23a).

6. Burner arrangement according to Claim 1, **characterized in that** the upright dividing plate (29) runs radially or quasi-radially.

## Revendications

1. Agencement de brûleur (20) pour une turbine à gaz, lequel agencement de brûleur (20) comprend un espace interne (22) entouré par un carter (23), dans lequel espace interne (22) est disposé au moins un brûleur (21), et dans lequel espace interne (22) un jet respectif (26, 27) d'un milieu gazeux, en particulier de l'air, est injecté à travers au moins deux ouvertures de buse (24, 25) à l'encontre du sens de l'écoulement du brûleur (21) et le long de la paroi interne (23a) du carter (23), lesquels jets (26, 27), guidés par la paroi interne (23a) se rencontrent en provenance de directions opposées et se réunissent pour former un écoulement secondaire (28) partant perpendiculairement ou presque perpendiculairement de la paroi interne (23a), **caractérisé en ce que** pour établir le point de rencontre des jets (26, 27), on prévoit une plaque de séparation (29) disposée dans la trajectoire d'écoulement des jets (26, 27), essentiellement perpendiculairement à la paroi interne (23a).

2. Agencement de brûleur selon la revendication 1, **caractérisé en ce que** le brûleur (21) est disposé dans un plan de symétrie (19) à l'intérieur du carter (23), **en ce que** les ouvertures de buse (24, 25) sont disposées symétriquement par rapport au plan de symétrie (19) et **en ce que** la plaque de séparation (29) se trouve dans le plan de symétrie (19).

3. Agencement de brûleur selon l'une quelconque des revendications 1 et 2, **caractérisé en ce que** la plaque de séparation (29) est fixée directement au carter (23).

4. Agencement de brûleur selon l'une quelconque des revendications 1 et 2, **caractérisé en ce que** le brûleur (21) est réalisé de manière remplaçable à l'intérieur du carter (23), **en ce qu'**une ouverture d'accès (31) pour ressortir ou pour installer le brûleur (21) est prévue dans le carter (23), laquelle ouverture d'accès (31) peut être fermée par un recouvrement (30) et **en ce que** la plaque de séparation (29) est fixée sur le recouvrement (30) .

5. Agencement de brûleur selon la revendication 1, **caractérisé en ce que** les jets se rencontrant (26, 27) forment l'écoulement secondaire (28) radialement ou presque radialement depuis la paroi interne (23a).

6. Agencement de brûleur selon la revendication 1, **caractérisé en ce que** la plaque de séparation (29) debout s'étend radialement ou presque radialement.
